# EUROPÄISCHE PATENTANMELDUNG

(11) **EP 4 707 551 A1**
(43) Veröffentlichungstag der Anmeldung: **11.03.2026**
(21) Anmeldenummer: 25000062.7
(22) Anmeldetag: 26.05.2025
(51) Int. Cl.: F01K 3/00, F01K 13/00, F01K 25/06, F25B 15/16

(54) **ANORDNUNG UND VERFAHREN ZUR HERSTELLUNG VON EDUKTEN ELEKTRISCHER STROM UND WASSERDAMPF IN EINEM HYBRIDKRAFTWERK**

(30) Priorität: 25.05.2024 DE 102024001700
(71) Anmelder: Von Reth, Anno, 33102 Paderborn (DE)
(72) Erfinder: Von Reth, Anno, 33102 Paderborn (DE)

(57) **Zusammenfassung**

Für eine Wasserelektrolyse wird ein Hybridkraftwerk angeordnet, in dem mindestens ein Kraftwerk (6m, 60) nur das Edukt elektrischer Strom und mindestens ein Kraftwerk zusätzlich aus thermischer Energie (100) elektrischen Strom (8i) und/oder Wasserdampf (8c, 8k) produziert. In einem auf Ammoniak/Wasser-Basis eingerichteten Absorptions-Kraft-Zyklus wird durch Wärmeeintrag ein Zweiphasengemisch (20p) erzeugt und in einem Desorber (13) in wasserhaltigen Ammoniakdampf (19) und arme Absorptionskreislösung (16) getrennt. Nach dem Verfahren einer Kraft-Wärme-Kopplung wird überhitzter wasserhaltiger Ammoniakdampf (19a) in einer Turbine (14) zur Stromproduktion und arme Absorptionskreislösung (16) in einem Wasserdampferzeuger (13b) zur Wasserdampfproduktion (8k) zur Elektrolyse genutzt.

In einer Variante A werden das Hybridkraftwerk vorzugsweise aus Photovoltaikanlagen (6m) und Geschlossener Gasturbine (6) mit Vorkühlung gebildet.

In einer Variante B wird ein umlaufendes LOHC-Transportsystem (20a, 20b) hinzugefügt, wobei in dessen Hydrierer (20d) thermische Energie in ein Zweiphasengemisch (21p) des Absorptions-Kraft-Zyklus übertragen wird.

In der Variante C erfolgt der Eintrag thermischer Energie an ein Zweiphasengemisch ausschließlich im Hydrierer (20d) des umlaufenden LOHC -Transportsystems (20a, 20b). Diese Variante ist vorzugsweise geeignet für ein Hybridkraftwerk mit Windkraftanlagen (60).

## Beschreibung

Die Erfindung betrifft ein Hybridkraftwerk zur Herstellung von elektrischem Strom und Wasserdampf zur Bereitstellung von Wasserstoff und ein entsprechendes Verfahren dazu.

Bekannt ist, dass mittels eines Hybridkraftwerks aus Geschlossener Gasturbine und Photovoltaikanlagen die Gestehungskosten einer Wasserstofferzeugung deutlich gesenkt werden können, indem die Volllaststunden der Elektrolyseanlagen deutlich über die Volllaststunden von Photovoltaikanlagen angehoben werden. Nachteilig ist, dass das Konzept bisher nur für Elektrolyseanlagen auf der Basis von Wasser ausgelegt ist. Eine technische Herausforderung besteht darin, ein Konzept für eine elektrischen Strom sparende Wasserdampfelektrolyse anzugeben.

In einem 2023 gestartetem Projekt mit der Bezeichnung HyGen unter Beteiligung u.a. der TU Hamburg und der Uni Nürnberg-Erlangen wird eine schwimmende Wasserstoffproduktionsanlage für konventionelle Offshore-Windparks entwickelt. Die Windkraftanlage erzeugt Strom zur Elektrolyse von entsalztem Meerwasser direkt auf einer schwimmenden Plattform zur Bereitstellung von Wasserstoff. Die Meerwasserentsalzung wird mit der Hydrierwärme betrieben, die durch die Beladung eines flüssigen organischen Wasserstoffträgers (LOHC) mit Wasserstoff entsteht. Eine drucklose Speicherung des Wasserstoffs auf Basis des Wasserstoffträgers erlaubt einen Transport mit leicht modifizierten Tankern. An Land wird der Wasserstoff wieder vom LOHC abgetrennt und steht als reiner (grüner) Wasserstoff zur Verfügung.

In DE 10 2021 002 893 B3 ist eine Geschlossene Gasturbine mit Vorkühlung gekoppelt mit einem Absorptions-Kraft-Kälte-Zyklus beschrieben. Die Wärmezufuhr an die Geschlossene Gasturbine ist mittels konzentrierter Solarstrahlung an wärmespeicherfähige Keramikkugeln in einem Solarturm vorgesehen. Abwärme der Geschlossenen Gasturbine wird dem Absorptions-Kraft-Kälte-Zyklus zur Strom- und Kälteerzeugung zugeführt. Zusätzlich kann aus einem Temperaturband oberhalb von ca. 200 °C Wasserdampf für eine Wasserdampfelektrolyse erzeugt werden. Vorteilhaft ist, dass mittels dieser Wasserdampfwärme elektrischer Strom ersetzt wird; nachteilig ist, dass nur ein schmales Temperaturband mittels Kraft-Wärme-Kopplung bereitgestellt werden kann. Eine technische Herausforderung besteht darin, die Breite des Temperaturbandes zu vergrößern.

Es ist die Aufgabe der Erfindung ein Hybridkraftwerk und ein Verfahren zum Betreiben des Hybridkraftwerks anzugeben, in dem unter wirtschaftlichen Gesichtspunkten stromsparend Wasserdampf zur Wasserdampfelektrolyse erzeugt wird.

Die Lösung der Aufgabenstellung findet sich in einem Hauptanspruch und in einem weiteren zugeordneten Unteranspruch. In den abhängigen Ansprüchen werden weitere vorzugsweise Ausgestaltungen der Erfindung formuliert.

Als Erfindung wird ein Verfahren und eine Anordnung zur Herstellung von Edukten elektrischer Strom und Wasserdampf in einem Hybridkraftwerk zur Bereitstellung von Wasserstoff mittels regenerativer Energie vorgesehen.

Hierbei umfasst das Hybridkraftwerk mindestens ein Strom erzeugendes Kraftwerk und mindestens eine Anlage, aus der thermische Energie ausgetragen wird und die Anlage als Kraftwerk elektrischen Strom und/oder Wasserdampf produziert. Dann treten folgende Verfahrensschritte hinzu:
- Bereitstellen mindestens einer Wasser-Elektrolyseanlage, darunter eine Wasserdampf-Elektrolyseanlage bei Hochtemperatur,
- wobei Strom aus dem mindestens einem Strom erzeugenden Kraftwerk zumindest als Teilmenge in die Wasserdampf-Elektrolyseanlage eingespeist wird,
- Anordnen eines auf Ammoniak/Wasser-Basis eingerichteten Absorptions-Kraft-Zyklus, der versorgt wird aus der mindestens einen Anlage, aus der thermische Energie ausgetragen wird.

Der Absorptions-Kraft-Zyklus ist mit üblichen und bekannten Komponenten ausgestattet, und weist weitere Ausstattungen auf:
- eine Dampfturbine zur Stromerzeugung, wobei wasserreicher Ammoniakdampf entspannt wird und die Dampfturbine antreibt,
- ein von armer Absorptionskreislösung beheizter erster Wasserdampferzeuger,
- mit einem Desorber, der höhengestufte Flächen aufweist, die nur zum Stoff- und zum Wärmeaustausch von aufsteigendem wasserhaltigen Ammoniakdampf und herabrieselndem Teilstrom angereicherter Ammoniaklösung dienen,
wobei der Absorptions-Kraft-Zyklus mit folgenden Verfahrensschritten ausgeführt wird:
- dem Desorber wird wasserhaltiger Ammoniakdampf entnommen und überhitzt und dann zur Dampfturbine des Absorptions-Kraft-Zyklus geleitet,
- erzeugter Wasserdampf wird in einem Wasserdampfspeicher zwischengespeichert und später oder direkt in die Wasserdampf-Elektrolyseanlage eingeleitet,
- dem ersten Wasserdampferzeuger wird aus einem Kondensator der Wasserdampf-Elektrolyseanlage entnommenes heißes Wasser zur Wasserdampferzeugung zugeleitet,
- die arme Absorptionskreislösung wird aus einem Sumpf des Desorbers ausgeleitet und zur Wärmeingabe in den ersten Wasserdampferzeuger geleitet, und
- die arme Absorptionskreislösung wird weiter entnehmbare Restwärme an mindestens einen ersten Lösungswärmetauscher eingetragen.

Die Elektrolyse wird mittels Hochtemperatur-Elektrolyseanlage mit Wasserdampf und mit Apparaten der Kapillarelektrolyse ausgeführt wird, wobei 100 % einer Gesamtleistung der Elektrolyseapparate aufgeteilt wird für Hochtemperaturelektrolyse im Bereich von 40 bis 60 % und für Niedertemperaturelektrolyse im Bereich von 60 bis 40 % der Gesamtleistung.

Die Hochtemperatur-Elektrolyse wird auf Atmosphärendruck ausgeführt.

Das mindestens eine Strom erzeugende Kraftwerk ist als Windkraftanlage und/oder als Photovoltaikanlage ausgebildet. Weiter kann die mindestens eine Anlage, aus der thermische Energie ausgetragen wird, als Geothermiekraftwerk und/oder als mit Solarwärme angetriebenes Wasserdampfkraftwerk ausgebildet sein.

Und weiter wird eine mit Solarwärme angetriebene, mit Vorkühlung ausgestattete Geschlossene Gasturbine sowohl als stromerzeugendes Kraftwerk als auch zum Eintrag thermischer Energie in den Absorptions-Kraft-Zyklus angeordnet, wodurch letzterer zum Absorptions-Kraft-Kälte-Zyklus erweitert ist.

Im Kreislauf der Geschlossenen Gasturbine wird eine Zwischenerhitzung vorgenommen und hierzu eine Zusatznutzturbine eingefügt wird, wobei ein Druckverhältnis der Geschlossenen Gasturbine mindestens 6,5 bis 8 vorgesehen wird.

Eine Größe der Wasserdampfproduktion im Absorptions-Kraft-Zyklus soll unter folgenden drei Bedingungen bemessen sein:
(A) nach Größe des im Hybridkraftwerk zur Wasserstofferzeugung erzeugten elektrischen Stroms,
(B) nach Relation im Energieäquivalent des Eduktes Wasserdampf zum Edukt elektrischer Strom bei der Wasserdampf-Elektrolyseanlage, wobei die Relation Wasserdampf zu Strom mit zwischen 1 zu 4,75 und 5,25 angesetzt wird, und
(C) vermindert um die Größe des im Hybridkraftwerk erzeugten Eduktes Wasserdampf.

Das Hybridkraftwerk kann überdimensioniert ausgelegt sein, um Wasserdampf für eine Meerwasserentsalzungsanlage zu produzieren.

Der in der Elektrolyse erzeugte Wasserstoff kann in flüssige organische Wasserstoffträger eingetragen werden, wobei der flüssige organische Wasserstoffträger in Form eines Transportsystems gehandhabt wird. Das genannte Transportsystem kann derart im Hybridkraftwerk integriert sein, dass eine in einem Dehydrierer des Transportsystems eingetragene thermische Energie in einem Hydrierer des Transportsystems wieder freigesetzt wird.

Letztlich kann der Absorptions-Kraft-Zyklus als Absorptions-Kraft-Kälte-Zyklus ausgestaltet sein, wobei folgende Verfahrensschritten vorgesehen sind
- reiche Absorptionskreislösung mittels zweiter Lösungspumpe auf Hochdruckniveau angehoben und zur Wärmeaufnahme durch einen zweiten Lösungswärmetauscher geleitet wird,
- die reiche Absorptionskreislösung in einen von einem Niederdruckgas der Geschlossenen Gasturbine beheizten Abhitzekessel eingeleitet und mittels externem Wärmeeintrag in ein erstes Zweiphasengemisch umgewandelt wird,
- wobei ein zweiter Teilstrom armer Absorptionskreislösung in das sich ausbildende erste Zweiphasengemisch des Absorptionskreislaufs eingeleitet wird,
- anschließend das erste Zweiphasengemisch vom Abhitzekessel in den Sumpf des Desorbers eingeleitet wird,
- ein erster Teilstrom angereicherter Absorptionskreislösung aus einem Niedrigstdruckabsorber entnommen und mittels einer vierten Lösungspumpe auf Hochdruckniveau angehoben und in einem dritten Lösungswärmetauscher aufgewärmt wird,
- danach der erste Teilstrom angereicherter Absorptionskreislösung in einen zweiten und dritten Teilstrom angereicherter Absorptionskreislösung geteilt wird,
- und der zweite Teilstrom angereicherter Absorptionskreislösung in den Kopf des Desorbers eingeleitet wird,
- und die in einem Hydrierer des Transportsystems freigesetzte Energie dem dritten Teilstrom angereicherter Absorptionskreislösung zugeleitet wird, wobei dieser in ein zweites Zweiphasengemisch aus Ammoniak und Wasser umgewandelt wird,
- anschließend das zweite Zweiphasengemisch in den Desorber geleitet wird,
- im Desorber der Verfahrensschritt Rektifikation angeordnet wird, indem im Sumpf des Desorbers eine Trennung des eingeleiteten ersten Zweiphasengemischs und des eingeleiteten zweiten Zweiphasengemischs in Dampfphase und flüssige Phase erfolgt,
- entsprechend einem im Nassdampfbereich bestehenden Gleichgewicht zwischen Dampf und Flüssigkeit über den ersten Teilstrom angereicherter Absorptionskreislösung ein Wasseranteil des am Kopf des Desorbers austretenden wasserhaltigen Ammoniakdampfs bestimmt wird,
- arme Absorptionskreislösung aus dem Sumpf des Desorbers ausgeleitet und zur Wärmeübertragung durch den ersten Wasserdampferzeuger geleitet wird, und ein Wasserdampfdruck mit 3,5 bis 5,5 bar angeordnet wird,
- von der aus dem ersten Wasserdampferzeuger ausgeleiteten armen Absorptionskreislösung werden ein erster und ein zweiter Teilstrom armen Absorptionskreislösung abgetrennt,
- der verbleibende Hauptstrom armer Absorptionskreislösung zur Wärmeübertragung durch den ersten Lösungswärmetauscher geleitet wird, sodass der erste Teilstrom angereicherter Absorptionskreislösung auf Siedetemperatur aufgewärmt wird,
- und anschließend der Hauptstrom armer Absorptionskreislösung mittels erster Drossel auf Niedrigstdruckniveau abgesenkt und in den Niedrigstdruckabsorber zur Absorption eingeleitet wird,
- der erste Teilstrom der armen Absorptionskreislösung mittels zweiter Drossel auf Mitteldruck abgesenkt und mit armer Verdichtungskreislösung zur Wärmeübertragung durch den zweiten Lösungswärmetauscher geleitet wird und dann mittels dritter Drossel auf Niedrigstdruck abgesenkt und in den Niedrigstdruckabsorber zur Absorption eingeleitet wird.

Die Figur 1 zeigt den Stand der Technik im Wesentlichen nach Figur 7 aus DE 102021002893 B3. Sie zeigt Kälteerzeugung und -übertragung an das Kreislaufmedium Luft einer Geschlossenen Gasturbine (6) mit rekuperativem Gegenstromwärmetauscher (6c) und Wärmeeintrag von dessen Niederduckgas (9c) an einen ersten Teilstrom (28e) reicher Absorptionskreislösung sowie Verdichtungskreislauf mit reicher (38) und armer (36) Verdichtungskreislösung und Resorptionskreislauf mit reicher (48) und armer (46) Resorptionskreislösung zur Kälteerzeugung mittels Entgaser (43). Die Kälteerzeugung dient zur Vorkühlung der Geschlossenen Gasturbine (6). Die Bezugszeichen der Figur sind weitgehend aus DE 102021 002 893 B3 übernommen.

In DE 10 2021 002 893 B3 wird der Absorptionskreislauf mittels Dampfturbine (14) zur Erzeugung elektrischen Stroms (15a) vorgesehen. Absorptionskreislauf und thermischer Verdichtungskreislauf werden in gemeinsam genutzten Niedrigstdruckabsorber (1) und Niederduckabsorber (2) verknüpft. Der thermische Verdichtungskreislauf wird im folgenden nur mit Verdichtungskreislauf bezeichnet.

Entsprechend Fig. 8 aus DE 10 2021 002 893 B3 wird Solarstrahlung (6j) mittels Spiegeln (6k) gebündelt auf einen auf einem Solarturm angeordneten Partikelreceiver (6i) gelenkt. Hierfür werden in der Regel Keramikkugeln eingesetzt. Die Partikel werden dort auf hohe Temperaturen (500 bis 1000 °C) aufgeheizt. Zumindest ein Teil de r Hochtemperaturwärme wird zwischengespeichert. Die Partikel werden mittels einer Partikeltransporteinrichtung (6h) in einen thermischen Hochtemperaturspeicher (6f) geleitet. Aus diesem werden die Partikel zum Erhitzer (6e) einer Geschlossenen Gasturbine (6) geleitet.

Nach dem Wärmeaustrag werden die Partikel in einen thermischen Mitteltemperaturspeicher (6g) geleitet. Das Temperaturniveau dieses Speichers beträgt 450 bis 620 °C. Aus diesem Mitteltemperaturspeicher (6g) we rden die Partikel zur Ernte von Solarstrahlung an den Partikelreceiver (6i) geleitet.

Das Hochdruckgas (9b) der Geschlossenen Gasturbine (6) wird deren Nutzturbine (6a) erhitzt zugeleitet und auf Niederdruck entspannt. Das Niederdruckgas (9c) wird zur Wärmeübertragung zuerst durch einen rekuperativen Gegenstromwärmetauscher (6c) und dann durch einen Abhitzekessel (5) geleitet. Das Niederdruckgas (9c) wird unterkühlt zum Verdichter (6b) der Geschlossenen Gasturbine geleitet und dort auf Hochdruckniveau angehoben. Das Hochdruckgas (9b) wird zum Wärmeeintrag durch den Erhitzer (6e) geleitet und damit der Gasturbinenkreislauf geschlossen. Die Nutzleistung der Geschlossenen Gasturbine (6) wird in einem Generator (15) in elektrischen Strom umgewandelt.

Von dem Niederdruckgas (9c) wird in einem Abhitzekessel (5) ein Wärmeeintrag an den Absorptions-Kraft-Kälte-Zyklus vorgenommen. Dieser Zyklus enthält einen Niedrigstdruckabsorber (1), einen Niederdruckabsorber (2) und einen Mitteldruckabsorber (3).

Aus dem Niedrigstdruckabsorber (1) wird angereicherte Lösung des Absorptionskreislaufs und des Verdichtungskreislaufs (29) entnommen. Dieser gemeinsame Strom wird mittels erster Lösungspumpe (21) auf Niederdruck angehoben und in den Niederdruckabsorber (2) zur Absorption eingeleitet. In beiden Absorbern (1, 2) wird Absorptionswärme an ein Kühlungsmittel übertragen.

Aus dem Niederdruckabsorber (2) werden reiche Absorptionskreislösung (28) und reiche Verdichtungskreislösung (38) entnommen. Die reiche Absorptionskreislösung (28) wird mittels zweiter Lösungspumpe (21a) auf Hochdruck angehoben und danach wird ein erster Teilstrom (28e) reicher Absorptionskreislösung abgetrennt. Der verbleibende Hauptstrom reicher Absorptionskreislösung (28d) wird durch einen zweiten Lösungswärmetauscher (22) zur Wärmeübernahme geleitet. Anschließend wird der Hauptstrom reicher Absorptionskreislösung (28d) zu einem vom Niederdruckgas (9c) der Geschlossenen Gasturbine (6) durchströmten Abhitzekessel (5) geleitet. Dort wird der Hauptstrom reicher Absorptionskreislösung (28d) zunächst auf Siedetemperatur aufgeheizt und dann durch Teilverdampfung in ein erstes Zweiphasengemisch (20p) umgewandelt. Dabei wird in das bereits teilweise ausgebildete Zweiphasengemisch (20p) ein zweiter Teilstrom (16c) armer Absorptionskreislösung eingeleitet. Das erste Zweiphasengemisch (20p) wird dem Abhitzekessel (5) entnommen und in einem Zweifunktions-Desorber (13a) eingeleitet. Dort wird das erste Zweiphasengemisch (20p) in wasserreichen Ammoniakdampf und arme Absorptionskreislösung (16) getrennt. Bei dieser Anordnung wird der zweite Teilstrom (16c) armer Absorptionskreislösung zum überwiegenden Teil im Abhitzekessel nur erhitzt und die aufgenommene Wärme in dem Zweifunktions-Desorber (13a) wieder abgegeben.

Der erste Teilstrom (28e) reicher Absorptionskreislösung wird in einem ersten Lösungswärmetauscher (12) aufgewärmt. Anschließend wird dieser erste Teilstrom (28e) reicher Absorptionskreislösung in den Kopf des Zweifunktions-Desorber (13a) eingeleitet.

Im Zweifunktions-Desorber (13a) finden zwei Verfahrensschritte gleichzeitig statt. Erstens wird der aufsteigende wasserreiche Ammoniakdampf durch Wärme- und Stoffaustausch mit herabrieselndem ersten Teilstrom (28e) reicher Absorptionskreislösung zu wasserhaltigem Ammoniakdampf (19) reduziert und arme Lösung gebildet. Zum Wärme- und Stoffaustausch werden in bekannter Weise höhengestuft mehrere wannenartige Flächen angeordnet. Zweitens wird aus dem ersten Teilstrom (28e) reicher Absorptionskreislösung mittels indirekt wärmeübertragender armer Absorptionskreislösung (16) wasserhaltiger Ammoniakdampf (19) ausgetrieben und zusätzliche arme Lösung gebildet. Die bei Rektifikation und Austreibung gebildeten armen Lösungen laufen in den Sumpf des Zweifunktions-Desorbers (13a). Dort werden sie mit der flüssigen Phase der Phasentrennung zur armen Absorptionskreislösung (16) kombiniert. Diese arme Lösung (16) wird von unten nach oben durch die wannenartigen Flächen geleitet.

Der wasserhaltige Ammoniakdampf (19) tritt aus dem Kopf des Zweifunktions-Desorbers (13a) aus, dessen Wasseranteil zumindest annähernd über eine Gleichgewichtslinie des eingeleiteten ersten Teilstroms (20e) reicher Absorptionskreislösung auf einen Wasseranteil von annähernd 6 % bestimmt wird.

Die arme Absorptionskreislösung (16) wird nach Wärmeübertragung aus dem Kopf des Zweifunktions-Desorbers (13a) entnommen. Zuerst wird der zweite Teilstrom (16c) der armen Absorptionskreislösung, dann ein erster Teilstrom (16a) armer Absorptionskreislösung abgetrennt. Der verbleibende Hauptstrom (16b) armer Absorptionskreislösung wird zur Wärmeübertragung durch den ersten Lösungswärmetauscher (12) geleitet, wobei die Menge des Hauptstroms (16b) so groß bemessen wird, dass der erste Teilstrom (28e) reicher Absorptionskreislösung durch ihn auf Siedetemperatur aufgewärmt wird. Anschließend wird der Hauptstrom (16b) armer Absorptionskreislösung mittels erster Drossel (17) auf Niedrigstdruckniveau abgesenkt und in den Niedrigstdruckabsorber (1) zur Absorption eingeleitet.

Der abgetrennte erste Teilstrom (16a) armer Lösung des Absorptionskreislaufs wird mittels zweiter Drossel (17a) auf Mitteldruck abgesenkt und mit der armen Verdichtungskreislösung (36) vereint zur Wärmeübertragung durch den zweiten Lösungswärmetauscher (22) geleitet. Der Mischstrom (26) armer Lösungen des Absorptions- und Verdichtungskreislaufs wird mittels dritter Drossel (27) auf Niedrigstdruck abgesenkt und in den Niedrigstdruckabsorber (1) zur Absorption eingeleitet.

Aus dem Kopf des Zweifunktions-Desorbers (13a) tritt wasserhaltiger Ammoniakdampf (19) aus und wird zum Abhitzekessel (5) geleitet und dort überhitzt. Der überhitzte wasserhaltiger Ammoniakdampf (19a) wird zu einer Dampfturbine (14) geleitet und in ihr bis in den Nassdampfbereich entspannt. Die mechanische Arbeit wird mittels Generator (15) in elektrischen Strom umgewandelt. Aus der Dampfturbine (14) wird ein auf Niedrigstdruck entspannter Niedrigstdruckdampf (19b) entnommen und dem Niedrigstdruckabsorber (1) zur Absorption zugeleitet

Zur Kälteerzeugung werden ein Verdichtungskreislauf und ein Resorptionskreislauf angeordnet, der ebenfalls mit dem Zweistoffgemisch Ammoniak und Wasser betrieben werden. Reiche Verdichtungskreislösung (38) wird aus dem Niederdruckabsorber (2) entnommen und mittels fünfter Lösungspumpe (31) auf Mitteldruck angehoben und einem auf Mitteldruck betriebenen Mitteldruckrieselaustreiber (33) zugeleitet und in dessen Kopf zur Austreibung eingeleitet. Im Mitteldruckrieselaustreiber (33) findet der Verfahrensschritt Austreibung statt: Mittels indirekt wärmeübertragendem umlaufenden Wasserstrom (7) wird aus reicher Verdichtungskreislösung (38) nahezu reiner Ammoniakmitteldruckdampf (39) ausgetrieben und arme Verdichtungskreislösung (36) gebildet: Am Boden des Mitteldruckrieselaustreibers (33) sammelt sich arme Verdichtungskreislösung (36) und wird dem Mitteldruckrieselaustreiber (33) entnommen. Der Ammoniakmitteldruckdampf (39) tritt aus dem Kopf des Mitteldruckrieselaustreibers (33) aus und wird zu einem auf gleichem Druck stehenden Mitteldruckabsorber (3) zur Absorption geleitet. In diesen Mitteldruckabsorber (3) wird arme Resorptionskreislösung (46) eingeleitet. Nach erfolgter Absorption wird reiche Resorptionskreislösung (48) entnommen und mittels vierter Drossel (47) auf Niederdruck abgesenkt und anschließend in einen Entgaser (43) eingeleitet. Im Entgaser (43) wird der Verfahrensschritt Austreibung angeordnet das Niederdruckgas (9c) durch dessen Wärmeaustrag auf ein Temperaturniveau unterhalb der Umgebungstemperatur unterkühlt. Die reiche Resorptionskreislösung (4) wird in ein Zweiphasengemisch des Resorptionskreislaufs umgewandelt. Anschließend wird das Zweiphasengemisch des Resorptionskreislaufs einem Dampfabscheider (44) zugeleitet und in Niederdruckdampf (49) des Resorptionskreislaufs und arme Resorptionskreislösung (46) getrennt. Der Ammoniakmitteldruckdampf (39) wird zu einem unter gleichem Druck stehenden Niederdruckabsorber (2) zur Absorption geleitet. Die arme Resorptionskreislösung (46) wird mittels fünfter Lösungspumpe (41) auf Mitteldruck angehoben und zu dem Mitteldruckabsorber (3) zur Absorption geleitet. Im Resorptionskreislauf könnte - wie bekannt - zusätzlich ein weiterer Lösungswärmetauscher eingefügt werden, um reiche Resorptionslösung (48) vor der Drosselung zusätzlich zu unterkühlen. Dies ist hier nicht dargestellt.

Der Wasserstrom (7) wird umlaufend vom Mitteldruckrieselaustreiber (33), gestützt durch eine Umwälzpumpe (11c), zum Abhitzekessel (5) zum Wärmeeintrag geleitet und dann zurück für den Wärmeaustrag zum Mitteldruckrieselaustreiber (33) geleitet.

Im Abhitzekessel (5) erzeugter erster Wasserdampfstrom (8c) und der in den Generatoren (15) erzeugte elektrische Strom (10) werden als Edukte einer Wasserdampf-Elektrolyseanlage (8d) zur Erzeugung von Wasserstoff (8e) zugeleitet. Dass in Generatoren erzeugter elektrischer Strom (10) hierzu von Wechselstrom in Gleichstrom (8i) umgewandelt werden wird, ist in dieser und folgenden Figuren nicht dargestellt. Das bekannte Verfahren enthält folgende Apparate: ein erster Gegenstromwärmetauscher (8j) zur Aufwärmung zugeleiteter Luft , ein zweiter Gegenstromwärmetauscher (8g) zur Aufwärmung von zugeleitetem ersten Wasserdampfstrom (8c) sowie ein Kondensator (8I). Die Kondensationswärme wird genutzt, um Wasser (8a) vorgewärmt zur einer Dampftrommel (8b) zu leiten.

Im Abhitzekessel wird folgende Reihenfolge des Wärmeeintrags angeordnet: zweiter Wasserdampferzeuger (13c), dann an einen Dampfüberhitzer (5a), gefolgt von vorgewärmter Hauptstrom reicher Absorptionskreislösung (28d) und zugeleiteten zweiter Teilstrom armer Absorptionskreislösung (16c), um das erste Zweiphasengemisch (20p) zu erzeugen. Anschließend wird in Parallelschaltung zur Aufwärmung der reichen Absorptionskreislösung (28e) und der umlaufenden Wasserstrom (7), danach ein Gasturbinenkühler (7b), schließlich ein Entgaser (43) angeordnet.

Im bekannten Verfahren der Wasserdampfelektrolyse werden Gleichstrom (8i) und Wasserdampf (8) zugeleitet und angesetzt, dass dieser unter Überdruck (vorzugsweise 10 bar) zuzuführen ist. Deshalb wird eine Eintrittstemperatur des Niederdruckgases der Geschlossenen Gasturbine (6) in den Abhitzekessel von 220 °C verl angt. Zielsetzung ist ein Temperaturband in einer Breite von ca. 30 K zur Wirkungsgradsteigerung der Geschlossenen Gasturbine (6) mit nachgeschaltetem Absorptions-Kraft-Kälte-Zyklus durch Wasserdampferzeugung zu erhöhen. Hierbei wird ausgenutzt, dass dieser Wasserdampf elektrischen Strom ersetzt, wobei ca. 20 % des elektrischen Stroms durch Wasserdampf ersetzt werden können.

Die Erfindung wird in mehreren Figuren dargestellt, wobei diese im Einzelnen zeigen:
Fig. 2: Apparate und Kreislaufgestaltung abweichend zu Fig. 1,
Fig. 3: drei Varianten von Kraftwerkstypen im Hybridkraftwerk,
Fig. 4: eine erweiterte Variante B,
Fig. 5: eingefügter Wasserelektrolyseur,
Fig. 6: Geschlossene Gasturbine mit Zwischenerhitzung,
Fig. 7: Variante B und
Fig. 8: Variante C.

In der Figur 2 werden Apparate und Kreislaufgestaltung erfindungsgemäß abweichend zur Figur 1 mit folgende vier Änderungsbereiche dargestellt: Statt des Zweifunktions-Desorbers (13a) wird ein Desorber (13) angeordnet, aus dessen Sumpf die arme Absorptionskreislösung (16) ausgeleitet wird. Damit entfällt im Desorber (13) der Wärmeeintrag der armen Absorptionskreislösung (16). Die im Desorber angeordneten Austauschflächen werden vereinfacht als ebene Flächen ausgebildet. Die arme Absorptionskreislösung (16) wird zur Wärmeabgabe durch einen zusätzlich angeordneten ersten Wasserverdampferzeuger (13b) geleitet, um einen zweiten Wasserdampfstrom (8k) zu erzeugen. Mit dieser neuen Anordnung wird zugeleitete Wärme im energiesparenden Verfahren einer Kraft-Wärme-Kopplung genutzt. Zur Verdampfung wird vorgewärmtes Wasser (8a) vom Kondensator (8I) der Wasserdampf-Elektrolyseanlage (8d) zugeleitet.

Im Unterschied zur Figur 1 werden die Edukte elektrischer Strom und Wasserdampf in einem Wasserdampf-Elektrolyseanlage (8d) umgesetzt, die bei Atmosphärendruck betrieben wird. Zur Elektrolyse wird Wasserdampf (8) niedrigen Drucks - vorzugsweise mit 3,5 bar - zugeleitet. Der im Abhitzekessel erzeugte erste Wasserdampfstrom (8c) wird einem Wasserdampfspeicher (Ruthsspeicher) (8p) zugeleitet und entsprechend dem Bedarf der Wasserdampf-Elektrolyseanlage (8d) zugeleitet. Die Zahl der Apparate, die das Edukt Wasserdampf erzeugen, erhöht sich um zwei.

Die Reihenfolge des Wärmeeintrags im Abhitzekessel wird geändert und wie folgt angeordnet:
- Überhitzung des wasserhaltigen Ammoniakdampfes (19) des Absorptions-Kraft-Kälte-Zyklus;
- zweite Stufe der Austreibung aus zugeleitetem Hauptstrom reicher Absorptionskreislösung (28d);
- erster Wasserdampferzeuger (13b);
- erste Stufe der Austreibung aus zugeleitetem Hauptstrom reicher Absorptionskreislösung (28d);
- Umlaufender Wasserstrom (7);
- Gasturbinenkühler (7b);
- Entgaser (4).

Zusätzlich zur der regenerativen Stromerzeugung in einem Solarturm für die Geschlossene Gasturbine (6) wird eine Stromerzeugung mittels Photovoltaikanlagen (6m) hinzugefügt, womit ein Hybridkraftwerk gebildet wird.

Mit der erfindungsgemäßen Anordnung des Desorbers (13) mit nachgeschaltetem ersten Wasserdampferzeuger (13b) wird in der Kombination mit einem LOHC-Transportsystem (20a, 20b) ein neuer Freiheitsgrad zur Auslegung von Hybridkraftwerken geschaffen: Deren Hydrierungswärme beträgt ca. 30 % des Wärmeinhalts des in das LOHC-Transportsystem einzutragenden Wasserstoffs, der Wärmebedarf für den Wasserdampf einer Wasserdampf-Elektrolyseanlage (8d) jedoch nur ca. 20%. Bei Eintrag der Hydrierwärme in den Absorptions-Kraft-Zyklus wird - zugunsten einer Erzeugung elektrischen Stroms - der für die Wasserverdampfung verbleibende Anteil auf ca. 15 % reduziert. Ein Hybridkraftwerk kann zusätzlich ein dritter Wasserverdampfer (20e) eines Hydrierungsapparates des LOHC-Transportsystems angeordnet werden. Die jeweiligen Mengenanteile der drei Wasserverdampfer können auch unterschiedlich groß angeordnet werden.

In der Figur 3 werden drei Varianten dargestellt, in denen verschiedene Kraftwerkstypen für die Erzeugung des Eduktes elektrischer Strom bzw. der Edukte elektrischer Strom und Wasserdampf zu dem Hybridkraftwerk zusammengeschaltet werden. In allen drei Varianten wird Dreiphasenstrom in Gleichstrom (8i) umgewandelt.

In der Variante A erzeugen Photovoltaikanlagen (6m) und Geschlossene Gasturbine (6) Wechselstrom (11). Beide Apparate werden durch Solarwärme (6j) angetrieben, wobei der Geschlossenen Gasturbine (6) thermische Energie hoher Temperatur (99) aus einem Partikelreceiver (6i) zugeleitet wird. Aus dem Niederdruckgas (9c) der Geschlossenen Gasturbine wird thermische Energie an einen ersten Wasserdampfstrom (8c) und in einem Abhitzekessel (5) an den Absorptions-Kraft-Zyklus übertragen. In diesem Kreislauf werden wasserhaltiger Ammoniakdampf (19) und arme Ammoniaklösung in einem Desorber (13) getrennt und mittels einer Dampfturbine (14) das Edukt elektrischer Strom und mittels ersten Wasserdampferzeuger (13b) das Edukt Wasserdampf (8) erzeugt. Diese Edukte werden einer Wasserdampf-Elektrolyseanlage (8d) zugeleitet. Mit dieser Anordnung werden zwei hintereinander geschaltete Kraft-Wärme-Kopplungen ermöglicht.

In der Variante B wird das Transportsystem auf LOHC-Basis hinzugeführt. In diesem wird Wärme in dessen Dehydrierer (20c) eingetragen. Diese Wärmemenge wird zum Wärmeeintrag in den Absorptions-Kraft-Zyklus genutzt, indem die im Hydrierer wieder freigesetzte Wärme zur Austreibung aus ammoniakhaltiger Lösung des Absorptions-Kraft-Zyklus genutzt wird. Damit wird über den Weg vom Desorber (13) zur Dampfturbine (14) zusätzlich elektrischer Strom (8i) bzw. über den Weg ersten Wasserdampferzeuger (13b) zusätzlich das Edukt Wasserdampf (8) mittels zweitem Wasserdampfstrom (8k) erzeugt.

In der Variante C ist die Variante für windreiche Regionen außerhalb hohen Solarstrahlungsangebots dargestellt. Windkraftanlagen (60) erzeugen ausschließlich das Edukt elektrischer Strom. Mittels der Wärmequelle zum Wärmeeintrag in das LOHC-Transportsystem werden die Edukte elektrischer Strom und Wasserdampf mit den bereits in Variante B beschriebenen Apparaten (13b und 20d sowie 13) zur Produktion des Eduktes Wasserdampf und mittels der Dampfturbine (14) zur Produktion des Eduktes elektrischer Strom eingesetzt. Zusätzlich wird ein Hydrierapparat als dritter Wasserdampferzeuger (20e) angeordnet, der einen dritten Wasserdampfstrom (8m) erzeugt.

In der Figur 4 wird die Variante B um drei Verfahrensschritte erweitert. Es wird ein weiterer Apparat zur Wasserstoffhydrierung (I) im LOHC-Transportsystem eingefügt, in dem thermische Energie (100) zur Wasserdampferzeugung eingetragen wird. Eine Teilmenge des im Hybridkraftwerk erzeugten Wasserdampfs (80) wird zur Süßwassergewinnung exportiert. Hierzu wird das bekannte Verfahren einer mehrstufigen thermischen Meerwasserentsalzung (101) vereinfacht dargestellt. Eine Teilmenge des im Hybridkraftwerk erzeugten elektrischen Stroms wird als Wechselstrom in ein Stromnetz (102) exportiert.

In den folgenden Figuren werden die in den Figuren 3 und 4 angeführten Verfahrensschritte in unterschiedlicher Anordnung der Kreisläufe in Varianten zur Darstellung der Figur 3 ausgeführt.

In der Figur 5 wird ergänzend zur Darstellung der Figur 2 ein Wasserelektrolyseur eingefügt. Vorzugsweise wird eine Kapillar-Elektrolyseanlage (9) angeordnet, wegen deren höherem Wirkungsgrad um aus den Edukten Wasserdampf und elektrischer Strom Wasserstoff zu erzeugen. Die Anordnung von zwei verschiedenen Typen zur Wasserstofferzeugung erleichtert es, einen für die Wasserdampfelektrolyse erforderlichen Dauerbetrieb herzustellen, indem außerhalb der Sonnenscheinzeit vom Wasserdampfspeicher (8p) gespeicherter Wasserdampf (8) dem Wasserdampfelektrolyseur (8d) zugeleitet wird.

Im Unterschied zu der Darstellung in Figur 3 wird dem Desorber (13) ein erster Teilstrom (18a) angereicherte Absorptionskreislösung zugeleitet. Hierzu wird dieser dem Niedrigstdruckabsorber (1) entnommen und mittels vierter Lösungspumpe (11b) auf Hochdruckniveau angehoben und anschließend durch einen ersten (12) Lösungswärmetauscher zur Wärmeaufnahme geleitet. Mit dieser gegenüber der Figur 3 geänderten Schaltung wird dem Niederdruckabsorber (2) eine geringere Menge reicher Absorptionslösung (18) entnommen. Da die Menge diesem zur Absorption zugeleiteten Niederdruckdampf (49) des Resorptionskreises nicht verändert werden soll, vergrößert sich die Entgasungsbreite im Niederdruckabsorber (2), wodurch im korrespondierenden Niedrigstdruckabsorber dessen angereicherte Lösung einen geringeren Ammoniakanteil aufweist. Damit kann der von der Dampfturbine (14) zugeleitete Niedrigstdruckdampf (19a) im Niedrigstdruckabsorber (1) auf herabgesetztem Druckniveau absorbiert und zuvor mit erhöhter Leistung entspannt werden.

In der Figur 6 wird die Geschlossene Gasturbine (6) mit Zwischenerhitzung dargestellt. Hierfür wird - in grundsätzlich bekannter Weise - eine Zusatznutzturbine (6d) eingefügt und Mitteldruckgas (9d) der Geschlossenen Gasturbine von der Zusatznutzturbine (6d) zum Wärmeeintrag durch Erhitzer und Zwischenerhitzter (6I) geleitet und anschließend zur Nutzturbine (6a) geleitet. Das Druckverhältnis der Geschlossenen Gasturbine wird mit mindestens 6,5 - vorzugsweise mit 7 - ausgelegt. Die damit verknüpfte hohe Verdichterendtemperatur und damit verknüpfte hohe Austrittstemperatur des Niederdruckgases wird mit der dargestellten Anlagenauslegung optimal in elektrischen Strom und Wasserdampf umgesetzt. Die durch Zwischenerhitzung gesteigerte Wärmezufuhr an die Geschlossene Gasturbine wird in der Gesamtanlage nahezu vollständig in Strom umgesetzt.

In der Figur 7 wird die in den Figuren 3 und 4 beschriebene Variante B ausgeführt. Es werden Windkraftanlagen (60) als weitere Stromerzeuger hinzugefügt. Als zusätzliche Erzeugungsanlage wird ein Dehydrierer (20c) des LOHC-Transportsystems hinzugefügt. In diesem wird Wärme (100) in einer Größenordnung von ca. 30 % des Wärmeinhalts des freigesetzten Wasserstoffs zugeführt. Die vom transportierten Wasserstoff entladene LOHC-Flüssigkeit (20b) wird ohne Wärmeverlust zum Standort der Wasserstoffbeladung transportiert. Dort wird die Wärmemenge bei der Wasserstoffbeladung im Hydrierer (20d) wieder freigesetzt. Der Wärmeaustrag erfolgt indirekt in einem Wärmetauscher. Das wärmeaufnehmende Medium muss die freigesetzte Reaktionswärme abführen können, die Reaktion findet unter Überdruck - beispielsweise 20 bar - statt; sonstige spezifische Anforderungen sind nicht erforderlich. Zumindest ein Teil des erzeugten Wasserstoffs muss auf dieses Druckniveau verdichtet werden. Es wird als Kühlungsmedium im Hydrierer (20d) ein dritter Teilstrom (18c) angereicherter Absorptionskreislösung angeordnet. Diese Flüssigkeit wird in ein Zweiphasengemisch (21p) umgewandelt, wobei diese Umwandlung im Bereich der Blasenverdampfung erfolgen soll. Hierzu wird die Lösungsmenge entsprechend der abzuführenden Wärme eingestellt.

Zusätzlich wird aus einem Teil der Hydrierwärme an einen dritten Wasserverdampfer (20e) vorgesehen. Eine Wasserdampferzeugung im Abhitzekessel entfällt. Diese Alternative zur Wasserdampferzeugung im Abhitzekessel (5) - wie in den Figuren 2, 5, 6 dargestellt ist - ist insbesondere für Hybridkraftwerke mit einem hohen Anteil der Stromerzeugung aus Kraftwerken ohne Wasserdampferzeugung vorzuziehen. Ein solches Hybridkraftwerk ist durch die Hinzufügung von Windkraftanlagen (60) dargestellt.

Im Unterschied zu der Darstellung in Figur 2 wird dem Desorber (13) der zweite Teilstrom (18b) angereicherter Absorptionskreislösung zugeleitet. Hierzu wird der erste Teilstrom (18a) angereicherter Absorptionskreislösung nach dessen Austritt aus dem ersten Lösungswärmetauscher (12) in den zweiten (18b) und den dritten (18c) Teilstrom (18a) angereicherter Absorptionskreislösung geteilt. Der dritte (18c) Teilstrom angereicherter Absorptionskreislösung wird dem Hydrierer (20d) zugeleitet. Im Unterschied zu den bisherigen Figuren 1, 2, 5 und 6 wird dem Abhitzekessel (5) reiche Absorptionskreislösung (18) ohne vorherige Abtrennung einer Teilmenge zugleitet.

In der Figur 8 wird die in Figur 2 beschriebene Variante C ausgeführt. Analog zur Darstellung der Figur 5 wird Absorptionskreislösung aus dem Absorber (1) entnommen und mittels vierter Lösungspumpe (11b) auf Hochdruckniveau angehoben und anschließend durch einen ersten Lösungswärmetauscher (12) zur Wärmeaufnahme geleitet. Im Unterschied zur den Kreislaufgestaltungen der Figuren 1, 2, 5, 6, 7 fehlt arme Resorptionskreislösung (39), um reiche Absorptionslösung - dort im zweiten Lösungswärmetauscher (22) - aufzuwärmen. Daher wird die Aufteilung der angereicherten Absorptionskreislösung (18a) bereits im ersten Lösungswärmetauscher (12) angeordnet. Der dritte Teilstrom (18c) der Absorptionskreislösung wird nur teilerwärmt entnommen und dem Hydrierungsapparat (20d) zugeleitet. Der zweite Teilstrom (18b) angereicherter Absorptionskreislösung wird im ersten Lösungswärmetauscher auf die vorher festgelegte Rektifikationstemperatur aufgewärmt und in den Kopf des Desorbers (13) eingeleitet. Im Unterschied zur Darstellung der Figur 5 entfällt die Abtrennung des ersten Teilstroms (16a) der armen Absorptionskreislösung von der armen Absorptionskreislösung (16). Die vollständige arme Absorptionskreislösung wird durch den ersten Lösungswärmetauscher (12) geleitet und nur diese Menge in den Absorber eingeleitet. Da auch keine Vorkühlung einer Geschlossenen Gasturbine angeordnet ist, entfällt der Niederduckabsorber (2).

### Bezugszeichen

1 Niedrigstdruckabsorber
2 Niederdruckabsorber
3 Mitteldruckabsorber
5 Abhitzekessel
5a Dampfüberhitzer
6 Geschlossene Gasturbine
6a Nutzturbine
6b Verdichter
6c rekuperativen Gegenstromwärmetauscher
6d Zusatznutzturbine
6e Erhitzer
6f Hochtemperaturspeicher
6g Mitteltemperaturspeicher
6h Partikeltransporteinrichtung
6i Partikelreceiver
6j Solarstrahlung
6k Spiegel
6l Erhitzer und Zwischenerhitzer
6m Potovoltaikanlagen
6n elektrisch beheizter Erhitzrer
7 umlaufender Wasserstrom
7b Gasturbinenkühler
8 Wasserdampf
8a Wasser
8b Dampftrommel
8c erster Wasserdampfstrom
8d Wasserdampf-Elektrolyseanlage
8e Wasserstoff
8g zweiter Gegenstromwärmetauscher
8i Gleichstrom
8j erster Gegenstromwärmetauscher
8k zweiter Wasserdampfstrom
8l Kondensator
8m exportierter elektrischer Strom
8p Wasserdampfspeicher
9 Kapillar-Elektrolyseanlage
9b Hochdruckgas
9c Niederdruckgas
10 elektrischer Strom
11b vierte Lösungspumpe
12 erster Lösungswärmetauscher
12a zweiter Lösungswärmetauscher
13 Desorber
13a Zweifunktions-Desorber
13b erster Wasserdampferzeuger
13c zweiter Wasserdampferzeuger
14 Dampfturbine
15 Generator
15a elektrischer Strom
16 arme Absorptionskreislösung
16a erster Teilstrom armer Absorptionskreislösung
16b Hauptstrom armer Absorptionskreislösung
16c zweiterTeilstrom armer Absorptionskreislösung
17 erste Drossel
17a zweite Drossel
18a erster Teilstrom angereicherter Absorptionskreislösung
18b zweiter Teilstrom angereicherter Absorptionskreislösung
18c dritter Teilstrom angereicherter Absorptionskreislösung
19 wasserhaltiger Ammoniakdampf
19a überhitzter wasserreicher Ammoniakdampf
19b Niedrigstdruckdampf
20a mit Wasserstoff beladener W'stoffträger
20b unbeladener Wasserstoffträger
20e dritter Wasserverdampfer
20c Dehydrierer
20d Hydrierer
20e driter Wasserverdampfer
20p erstes Zweiphasengemisch
21 erste Lösungspumpe
21a zweite Lösungspumpe
21p zweites Zweiphasengemisch
22 zweiter Lösungswärmetauscher
26 Mischstrom armer Lösungen des Absorptions- und Verdichtungskreislaufs
27 dritte Drossel
28 reiche Absorptionskreislösung
28d Hauptstrom reicher Absorptionskreislösung
28e erster Teilstrom reicher Absorptionskreislösung
28f zweiter Teilstrom reicher Absorptionskreislösung
28g dritter Teilstrom reicher Absorptionskreislösung
29 angereicherte Lösung des Absorptions- und des Verdichtungskreislaufs
31e fünfte Lösungspumpe
33 Mitteldruckrieselaustreiber
36 arme Verdichtungskreislösung
38 reiche Verdichtungskreislösung
39 Ammoniakmitteldruckdampf
41 fünfte Lösungspumpe
43 Entgaser
44 Dampfabscheider
46 arme Lösung des Resorptionskreislaufs
47 vierte Drossel
48 reiche Lösung des Resorptionskreislaufs
49 Niederdruckdampf des Resorptionskreislaufs
60 Windkraftanlagen
80 exportierter Wasserdampf
99 thermische Energie hoher Temperatur
100 thermische Energie
101 Meerwasserentsalzungsanlage
102 Stromnetz

## Patentansprüche

1. Verfahren zur Herstellung von Edukten elektrischer Strom und Wasserdampf in einem Hybridkraftwerk zur Bereitstellung von Wasserstoff mittels regenerativer Energie,
wobei das Hybridkraftwerk umfasst:
• mindestens ein Strom erzeugendes Kraftwerk (6, 6m, 14, 60),
• mindestens eine Anlage, aus der thermische Energie (100) ausgetragen wird und die Anlage als Kraftwerk elektrischen Strom (8i) und/oder Wasserdampf (8) produziert,
jeweils mit folgenden Verfahrensschritten:
• Bereitstellen mindestens einer Wasser-Elektrolyseanlage, darunter eine Wasserdampf-Elektrolyseanlage (8d),
• wobei Strom (8i) aus dem mindestens einem Strom erzeugenden Kraftwerk (6, 6m, 14, 60) zumindest als Teilmenge in die Wasserdampf-Elektrolyseanlage (8d) eingespeist wird,
• Anordnen eines auf Ammoniak/Wasser-Basis eingerichteten Absorptions-Kraft-Zyklus, der versorgt wird aus der mindestens einen Anlage, aus der thermische Energie (100) ausgetragen wird, mit einem Temperaturgefälle mit einer Obergrenze maximal 290 °C und mit einer Untergrenze, die im Intervall von 150 °C bis 100 °C liegt,
**dadurch gekennzeichnet, dass** der Absorptions-Kraft-Zyklus mit üblichen und bekannten Komponenten ausgestattet ist, und weitere folgende erfindungsgemäße Ausstattungen aufweist:
• eine Dampfturbine (14) zur Stromerzeugung, wobei wasserreicher Ammoniakdampf (19a) entspannt wird und die Dampfturbine (14) antreibt,
• ein von armer Absorptionskreislösung (16) beheizter erster Wasserdampferzeuger (13b),
• mit einem Desorber (13), der höhengestufte Flächen aufweist, die nur zum Stoff- und zum Wärmeaustausch von aufsteigendem wasserhaltigen Ammoniakdampf (19) und herabrieselndem Teilstrom (18a, 18b) angereicherter Ammoniaklösung dienen,
wobei der Absorptions-Kraft-Zyklus mit folgenden erfindungsgemäßen Verfahrensschritten ausgeführt wird:
• dem zuvor genannten Desorber (13) wird wasserhaltiger Ammoniakdampf (19) entnommen und überhitzt (19a) und dann zur Dampfturbine (14) des Absorptions-Kraft-Zyklus geleitet,
• erzeugter Wasserdampf (8k) wird in einem Wasserdampfspeicher (8p) zwischengespeichert und später oder direkt in die Wasserdampf-Elektrolyseanlage (8d) eingeleitet,
• dem ersten Wasserdampferzeuger (13b) wird aus einem Kondensator (8l) der Wasserdampf-Elektrolyseanlage (8d) entnommenes heißes Wasser (8a) zur Wasserdampferzeugung zugeleitet,
• reiche Absorptionskreislösung (28) wird mittels externem Wärmeeintrag in ein erstes Zweiphasengemisch (20p) umgewandelt, und anschließend wird das erste Zweiphasengemisch (20p) vom Abhitzekessel (5) in den Sumpf des Desorbers (13) eingeleitet,
• ein Teilstrom einer aus einem der Absorber (1, 2) entnommene reiche (28) oder angereicherte (29) Absorptionkreislösung wird mittels einer Lösungspumpe (11b, 21a) auf Hochdruckniveau angehoben und in den Kopf des Desorbers (13) eingeleitet,
• die arme Absorptionskreislösung (16) wird aus einem Sumpf des Desorbers (13) ausgeleitet und zur Wärmeingabe in den ersten Wasserdampferzeuger (13b) geleitet, und
• weiter wird entnehmbare Restwärme der armen Absorptionskreislösung (16) an mindestens einen ersten Lösungswärmetauscher (12) eingetragen.

2. Verfahren nach dem Anspruch 1, **dadurch gekennzeichnet, dass** die Elektrolyse mittels Hochtemperatur-Elektrolyseanlage (8d) und mit Apparaten der Kapillarelektrolyse (9) ausgeführt wird, wobei 100 % einer Gesamtleistung der Elektrolyseapparate aufgeteilt wird für Hochtemperaturelektrolyse im Bereich von 40 bis 60 % und für Niedertemperaturelektrolyse im Bereich von 60 bis 40 % der Gesamtleistung.

3. Verfahren nach Anspruch 2, **dadurch gekennzeichnet, dass** die Hochtemperatur-Elektrolyseanlage (8d) auf Atmosphärendruck ausgeführt wird.

4. Verfahren nach einem der vorhergehenden Ansprüche, **dadurch gekennzeichnet, dass** das mindestens eine Strom erzeugende Kraftwerk als Windkraftanlage (60) und/oder als Photovoltaikanlage (6m) ausgebildet ist.

5. Verfahren nach einem der vorhergehenden Ansprüche, **dadurch gekennzeichnet, dass** die mindestens eine Anlage, aus der thermische Energie (100) ausgetragen wird, als Geothermiekraftwerk und/oder als mit Solarwärme angetriebenes Wasserdampfkraftwerk ausgebildet ist.

6. Verfahren nach einem der vorhergehenden Ansprüche, **dadurch gekennzeichnet, dass** eine mit Solarwärme angetriebene, mit Vorkühlung ausgestattete Geschlossene Gasturbine (6) sowohl als stromerzeugendes Kraftwerk als auch zum Eintrag thermischer Energie (100) in den Absorptions-Kraft-Zyklus angeordnet wird, wodurch letzterer zum Absorptions-Kraft-Kälte-Zyklus erweitert wird.

7. Verfahren nach Anspruch 6, **dadurch gekennzeichnet, dass** in einen Kreislauf der Geschlossenen Gasturbine (6) eine Zwischenerhitzung (6e) angeordnet wird und hierzu eine Zusatznutzturbine (6d) eingefügt wird, wobei ein Druckverhältnis der Geschlossenen Gasturbine (6) mindestens 6,5 bis 8 - vorzugsweise mindestens 7,5 - vorgesehen wird.

8. Verfahren nach einem der vorhergehenden Ansprüche, **dadurch gekennzeichnet, dass** eine Größe der Wasserdampfproduktion im Absorptions-Kraft-Zyklus unter folgenden drei Bedingungen bemessen wird:
A) nach Größe des im Hybridkraftwerk zur Wasserstofferzeugung erzeugten elektrischen Stroms (8i),
B) nach Relation des Eduktes Wasserdampf zum Edukt elektrischer Strom bei der Wasserdampf-Elektrolyseanlage (8d), wobei die Relation Wasserdampf (8m, 8k) zu Strom mit zwischen 1 zu 4,75 und 5,25 angesetzt wird, und
C) vermindert um die Größe des im Hybridkraftwerk erzeugten Eduktes Wasserdampf (8c).

9. Verfahren nach einem der vorhergehenden Ansprüche, **dadurch gekennzeichnet, dass** das Hybridkraftwerk überdimensioniert ausgelegt wird, um Wasserdampf (80) für eine Meerwasserentsalzungsanlage (101) zu produzieren.

10. Verfahren nach einem der vorhergehenden Ansprüche, **dadurch gekennzeichnet, dass** ein in der Elektrolyse erzeugter Wasserstoff (8e) in flüssige organische Wasserstoffträger (20a, 20b) eingetragen wird und der flüssige organische Wasserstoffträger in Form eines Transportsystems gehandhabt wird.

11. Verfahren nach dem vorhergehenden Anspruch, **dadurch gekennzeichnet, dass** das Transportsystem derart im Hybridkraftwerk integriert ist, dass eine in einem Dehydrierer (20c) des Transportsystems eingetragene thermische Energie in einem Hydrierer (20d) des Transportsystems wieder freigesetzt wird.

12. Verfahren nach Anspruch 1, **dadurch gekennzeichnet, dass** der Absorptions-Kraft-Zyklus als Absorptions-Kraft-Kälte-Zyklus ausgestaltet wird, und in diesem der Absorptionskreislauf in folgenden Verfahrensschritten ausgestaltet wird:
• reiche Absorptionskreislösung (28) mittels zweiter Lösungspumpe (21a) auf Hochdruckniveau angehoben und zur Wärmeaufnahme durch einen zweiten Lösungswärmetauscher (22) geleitet wird,
• die reiche Absorptionskreislösung (28) in einen von einem Niederdruckgas (9c) der Geschlossenen Gasturbine (6) beheizten Abhitzekessel (5) eingeleitet und mittels externem Wärmeeintrag in ein erstes Zweiphasengemisch (20p) umgewandelt wird,
• wobei ein zweiter Teilstrom (16c) armer Absorptionskreislösung in das sich ausbildende erste Zweiphasengemisch (20p) des Absorptionskreislaufs eingeleitet wird,
• anschließend das erste Zweiphasengemisch (20p) vom Abhitzekessel (5) in den Sumpf des Desorbers (13) eingeleitet wird,
• ein erster Teilstrom (18a) angereicherter Absorptionskreislösung aus einem Niedrigstdruckabsorber (1) entnommen und mittels einer vierten Lösungspumpe (11b) auf Hochdruckniveau angehoben und in einem dritten Lösungswärmetauscher (12d) aufgewärmt wird,
• danach der erste Teilstrom (18a) angereicherter Absorptionskreislösung in einen zweiten (18b) und dritten Teilstrom (18c) angereicherter Absorptionskreislösung geteilt wird,
• und der zweite Teilstrom (18b) angereicherter Absorptionskreislösung in den Kopf des Desorbers (13) eingeleitet wird,
• und die in einem Hydrierer (20d) des Transportsystems freigesetzte Energie dem dritten Teilstrom angereicherter Absorptionskreislösung (18c) zugeleitet wird, wobei dieser in ein zweites Zweiphasengemisch (21p) aus Ammoniak und Wasser umgewandelt wird,
• anschließend das zweite Zweiphasengemisch (21p) in den Desorber (13) geleitet wird,
• im Desorber (13) der Verfahrensschritt Rektifikation angeordnet wird, indem im Sumpf des Desorbers (13) eine Trennung des eingeleiteten ersten Zweiphasengemischs (20p) und des eingeleiteten zweiten Zweiphasengemischs (21p) in Dampfphase und flüssige Phase erfolgt,
• entsprechend einem im Nassdampfbereich bestehenden Gleichgewicht zwischen Dampf und Flüssigkeit über den ersten Teilstrom (18b) angereicherter Absorptionskreislösung ein Wasseranteil des am Kopf des Desorbers (13) austretenden wasserhaltigen Ammoniakdampfs (19) bestimmt wird,
• arme Absorptionskreislösung (16) aus dem Sumpf des Desorbers (13) ausgeleitet und zur Wärmeübertragung durch den ersten Wasserdampferzeuger (13b) geleitet wird, und ein Wasserdampfdruck mit 3,5 bis 5,5 bar - vorzugsweise 3,5 bar - angeordnet wird,
• von der aus dem ersten Wasserdampferzeuger (13b) ausgeleiteten armen Absorptionskreislösung (16) werden ein erster (16a) und ein zweiter (16c) Teilstrom armen Absorptionskreislösung abgetrennt,
• der verbleibende Hauptstrom (16b) armer Absorptionskreislösung (16) zur Wärmeübertragung durch den ersten Lösungswärmetauscher (12) geleitet wird, sodass der erste Teilstrom (18a) angereicherter Absorptionskreislösung auf Siedetemperatur aufgewärmt wird,
• und anschließend der Hauptstrom (16b) armer Absorptionskreislösung mittels erster Drossel (17) auf Niedrigstdruckniveau abgesenkt und in den Niedrigstdruckabsorber (1) zur Absorption eingeleitet wird,
• der erste Teilstrom (18a) der armen Absorptionskreislösung (16a) mittels zweiter Drossel (17a) auf Mitteldruck abgesenkt und mit armer Verdichtungskreislösung (36) zur Wärmeübertragung durch den zweiten Lösungswärmetauscher (22) geleitet wird und dann mittels dritter Drossel (27) auf Niedrigstdruck abgesenkt und in den Niedrigstdruckabsorber (1) zur Absorption eingeleitet wird.

13. Hybridkraftwerk zur Herstellung von Edukten elektrischer Strom und Wasserdampf zur Bereitstellung von Wasserstoff mittels regenerativer Energie,
wobei das Hybridkraftwerk umfasst:
• mindestens ein Strom erzeugendes Kraftwerk (6, 6m, 14, 60),
• mindestens eine Anlage, aus der thermische Energie (100) austragbar ist, und welche als Kraftwerk elektrischen Strom (8i) und/oder Wasserdampf (8) produziert
jeweils mit weiteren Elementen und Verfahrensschritten:
• mindestens eine Wasser-Elektrolyseanlage, darunter eine Wasserdampf-Hochtemperatur-Elektrolyseanlage (8d),
• wobei Strom (8i) aus dem mindestens einem Strom erzeugenden Kraftwerk (6, 6m, 14, 60) in die Wasserdampf-Elektrolyseanlage (8d) zumindest als Teilmenge einspeisbar ist,
Anordnen eines auf Ammoniak/Wasser-Basis eingerichteten Absorptions-Kraft-Zyklus, wobei aus der mindestens einen Anlage, die thermische Energie (100) austrägt, mit einem Temperaturgefälle mit einer Obergrenze maximal 290 °C und mit einer Untergrenze, die im Intervall von 150 bis 100 °C liegt,
wobei der Absorptions-Kraft-Zyklus mit üblichen und bekannten Komponenten ausgestattet ist, und weitere folgende Ausstattungen aufweist:
• eine Dampfturbine (14) zur Stromerzeugung, welche mit wasserreichem, entspannten Ammoniakdampf (19a) antreibbar ist,
• ein von armer Absorptionskreislösung (16) beheizbarer erster Wasserdampferzeuger (13b),
• mit einem Desorber (13), der höhengestufte Flächen aufweist, die nur zum Stoff- und zum Wärmeaustausch von aufsteigendem wasserhaltigem Ammoniakdampf (19) und herabrieselndem Teilstrom (18a, 18b) angereicherter Ammoniaklösung dienen,
wobei der Absorptions-Kraft-Zyklus mit folgenden Schritten ausführbar ist:
• dem Desorber (13) ist wasserhaltiger Ammoniakdampf (19) zur Überhitzung entnehmbar und geleitet zur Dampfturbine (14) des Absorptions-Kraft-Zyklus,
• ein Wasserdampfspeicher (8p) zur Zwischenspeicherung erzeugten Wasserdampfs (8k), welcher später oder direkt in die Wasserdampf-Elektrolyseanlage (8d) einleitbar ist,
• die arme Absorptionskreislösung (16) aus einem Sumpf des Desorbers (13) ausgeleitet und zur Wärmeingabe in den ersten Wasserdampferzeuger (13b) geleitet wird, und
• weiter entnehmbare Restwärme der armen Absorptionskreislösung (16) an mindestens einen ersten Lösungswärmetauscher (12) eintragbar ist.
